# EUROPÄISCHE PATENTSCHRIFT

(11) **EP 0 208 803 B1**
(45) Veröffentlichungstag und Bekanntmachung des Hinweises auf die Patenterteilung: **23.11.1989**
(21) Anmeldenummer: 85108991.2
(22) Anmeldetag: 18.07.1985
(51) Int. Cl.: B21B 35/12

(54) **Walzblock**
Rolling mill drive
Entraînement de laminoir

(43) Veröffentlichungstag der Anmeldung: 21.01.1987
(73) Patentinhaber: MANNESMANN Aktiengesellschaft, 40027 Düsseldorf (DE)
(72) Erfinder: Buch, Elmar, Dr., D-4300 Essen 18 (DE); Greff, Jürgen, D-6624 Karlsbrunn (DE); Marzinkewitsch, Rene, D-6670 St. Ingbert (DE); Vogelgesang, Herbert, D-6670 St. Ingbert (DE)

(56) Entgegenhaltungen:
- BE-A- 520 470
- DE-A- 1 452 171
- DE-A- 2 446 905
- DE-A- 2 950 106
- FR-A- 2 369 884
- Handbuch der Fertigungstechnik, Band 2/1, Umformen, Seite 212, G. Spur, Th. Stöferle

## Beschreibung

Die Erfindung bezieht sich auf einen Walzblock insbesondere zum Fertigwalzen in Hochgeschwindigkeits-Drahtwalzwerken mit mehreren hintereinanderliegenden, abwechselnd rechtwinklig zueinander versetzten Walzeinheiten, die durch zwei beiderseits der Walzlinie parallel zu dieser verlaufende Treibwellen angetrieben sind, und mit einem vorgeschalteten Verteilergetriebe zum Antrieb der beiden Treibwellen von einem gemeinsamen Antriebsmotor bei regelbarer Drehzahl der Treibwellen.

Bei derartigen Walzblöcken erfolgt der Antrieb der einzelnen Walzeinheiten über Kegelradgetriebe oder ähnlich wirkende Anschlüsse von den Treibwellen her. Dabei entsprechen die Übersetzungen der Getriebe den Solldrehzahlen, die sich für die betreffenden Walzeinheiten aus der für die jeweiligen Werkstoffqualitäten bzw. das zu erzeugende Walzprodukt maßgebenden Kaliberabnahmereihe ergeben. Daraus leitet sich auch ein bestimmtes Drehzahlverhältnis der beiden Treibwellen zueinander ab, auf das diese Übersetzungen abgestimmt sind. Wenn andere Werkstoffe verwalzt bzw. andere Walzprodukte erzeugt werden sollen, können zwar die Kegelradgetriebe und das Drehzahlverhältnis der beiden Treibwellen unverändert bleiben. Die Drehzahlen der Treibwellen müssen jedoch den unterschiedlichen Betriebserfordernissen entsprechend verändert werden. Dazu sind daher geänderte Verteilergetriebe einzubauen. Aus der DE-A 2 446 905 ist bereits die Verwendung eines regelbaren Gleichstrommotors für eine Drehzahländerung der Treibwellen bekannt. Dabei sollen jedoch die beiden Treibwellen mit jeweils untereinander gleicher Drehzahl angetrieben werden. Es ist Aufgabe der vorliegenden Erfindung, die verschiedenen Verteilergetriebe und deren Einbau zu ersparen, auch den Einsatz eines regelbaren Gleichstrommotors für untereinander gleiche Treibwellendrehzahlen zu vermeiden und vielmehr einen Walzblock zu schaffen, der für unterschiedliche Walzverhältnisse geeignet und an diese durch einfaches Umschalten anzupassen ist.

Danach wird für einen Walzblock der eingangs genannten Art vorgeschlagen, daß das Verteilergetriebe als Schaltgetriebe zur Erzeugung verschiedener Drehzahlen der beiden Treibwellen bei gleichbleibendem Drehzahlverhältnis der beiden Treibwellen untereinander, daß das Schaltgetriebe als mechanisches Getriebe mit einer Eintriebswelle und zwei zu den Treibwellen führenden Austriebswellen sowie zwei über ein- und ausrückbare Schaltkupplungen wechselweise betreibbaren Zahnradanordnungen ausgebildet ist sowie daß auf der Eintriebswelle zwei mit je zwei auf den Austriebswellen angeordneten Zahnrädern kämmende Zahnräder angeordnet sind und daß die der einen Zahnradanordnung zugeordneten Zahnräder auf den Austriebswellen und das der anderen Zahnradanordnung zugeordnete Zahnrad auf der Eintriebswelle sowie eines der beiden mit diesem kämmenden Zahnräder auf einer Austriebswelle durch eine Schaltkupplung ein- und ausrückbar sind.

Die Umschaltmöglichkeit auf verschiedene Treibwellendrehzahlen gewährleistet, daß ein und derselbe Walzblock ohne bauliche Veränderungen der Antriebsteile mit unterschiedlichen Kaliberabnahmereihen betrieben werden kann.

Auf diese Weise ist es möglich, sowohl Normalstahl als auch Edelstahl mit diesem Walzblock zu verwalzen.

Dabei werden durch die Ausgestaltung des Schaltgetriebes als mechanisches Getriebe mit einer Eintriebswelle und zwei zu den Treibwellen führenden Austriebswellen sowie zwei über ein- und ausrückbare Schaltkupplungen wechselweise betreibbaren Zahnradanordnungen bereits zwei verschiedene Treibwellendrehzahlen erreicht, also die Voraussetzung für die Verarbeitung von Normal-und Edelstahl geschaffen.

Ein solches mechanisches Getriebe, wie es sich aus der anspruchsgemäßen Gesamtgestaltung ergibt, ist recht einfach und übersichtlich aufgebaut sowie im Betrieb unempfindlich und wartungsarm.

Je nach den zu erwartenden Betriebsverhältnissen kann das mechanische Getriebe auch durch eine andere Lösung ersetzt werden. Günstig wäre in diesem Fall, wenn jeder der beiden die Treibwellen antreibenden Antriebswellen des Verteilergetriebes ein vorzugsweise hydraulisches Regelgetriebe zugeordnet ist. Diese Ausführung ermöglicht je nach Aufbau des Regelgetriebes den Betrieb des Walzblockes mit einer Vielzahl von Abnahmereihen.

Statt der Verwendung zweier Regelgetriebe empfiehlt sich als zweckmäßig auch eine Anordnung, bei der der vom Antriebsmotor angetriebenen Eintriebswelle des Verteilergetriebes ein vorzugsweise hydraulisches Regelgetriebe zugeordnet ist. Auch diese Anordnung ist sehr einfach, erfordert zwar ggf. eine spezielle Hydraulikversorgung, bietet aber eine ausgezeichnete Anpassungsfähigkeit an wechselnde Betriebsbedingungen.

In der Zeichnung sind zwei Ausführungsbeispiele eines Verteilergetriebes für einen erfindungsgemäßen Walzblock dargestellt, und zwar in
Fig. 1 ein Schaltegetriebe mit Zwischenwellen in Seitenansicht, in
Fig. 2 dieses Schaltgetriebe im Schnitt nach der Linie 11-11 in Fig. 1 und in
Fig. 3 dieses Schaltgetriebe im Schnitt nach der Linie 111-111 in Fig. 1, in
Fig. 4 ein Schaltgetriebe mit unmittelbar kämmenden Zahnrädern auf der Ein- und den Austriebswellen im Schnitt.

Bei dem Schaltgetriebe nach den Fig. 1 bis 3 ist eine von einem nicht dargestellten Motor angetriebene Eintriebswelle 1 mit zwei Zahnrädern 2 und 3 bestückt. Das Zahnrad 3 ist über eine Paßfeder 4 fest mit der Eintriebswelle 1 verbunden. Das Zahnrad 2 ist durch eine Schaltkupplung 5 drehfest mit der Eintriebswelle 1 verbunden. Die Drehverbindung läßt sich durch Ausrücken der Schaltkupplung 5 in die strichpunktierte Lage lösen. Die beiden Zahnräder 2 und 3 stehen mit auf Zwischenwellen 6 und 7 aufgekeilten Zahnrädern 8 und 9 in Eingriff, die ihrerseits sowohl mit auf Zwischenwellen 10 und 11 aufgekeilten Zahnrädern 12 und 13 als auch mit Zahnrädern 14 und 15 auf einer Austriebswelle 16 kämmen. Beide Zahnräder 14 und 15 sind über je eine Schaltkupplung 17 und 18 lösbar mit der Austriebswelle 16 verbunden. Zahnräder 19 und 20 auf einer Austriebswelle 21 kämmen mit den Zahnrädern 12 und 13. Das Zahnrad 19 ist auf dieser fest aufgekeilt. Das Zahnrad 20 ist über eine Schaltkupplung 22 lösbar mit ihr verbunden.

Bei eingerückter Schaltkupplung 5 erfolgt der Antrieb der beiden nicht dargestellten, sich an die Austriebswellen 16 und 21 anschließenden Treibwellen des Walzblocks von der Eintriebswelle 1 her über die Zahnradanordnung 2, 8, 14, 12 und 19. Dabei sind die Schaltkupplungen 17 eingerückt und die Schaltkupplungen 18 und 22 ausgerückt. Die Austriebswelle 18 erhält eine Drehzahl nᵤi, die Austriebswelle 22 eine Drehzahl nₒi. Die daraus abgeleiteten Drehzahlen der einzelnen Walzgerüste führen beispielsweise zu Kaliberabnahmen von 20 bis 22 % für die Walzung von Normalstahl.

Bei ausgerückter Schaltkupplung 5 erfolgt der Antrieb der Treibwellen über die Zahnradanordnungen 3, 9, 15, 13 und 20. Dabei sind die Schaltkupplung 17 ausgerückt und die Schaltkupplungen 18 und 22 eingerückt. Die Austriebsweüe 18 erhält eine Drehzahl nu2, die Austriebswelle 22 eine Drehzahl no2. Die daraus abgeleiteten Drehzahlen der einzelnen Walzeinheiten führen bei gleichbleibendem Drehzahlverhältnis der beiden Treibwellen nui : nₒi = nu2 : nₒ₂ beispielsweise zu Kaliberabnahmen von 16 bis 18 % für die Walzung von Edelstahl.

Das Schaltgetriebe nach Fig. 4 ist entsprechend aufgebaut jedoch ohne die Verwendung von Zwischenwellen. Der Motor treibt eine Eintriebswelle 23, die mit zwei Zahnrädern 24 und 25 besetzt ist. Das Zahnrad 25 ist aufgekeilt, das Zahnrad 24 über eine Schaltkupplung 26 lösbar. Das Zahnrad 24 kämmt mit den Zahnrädern 27 und 29, das Zahnrad 25 mit den Zahnrädern 28 und 30 auf den Abtriebswellen 31 und 32. Die Zahnräder 27, 28 und 30 sind durch Schaltkupplungen 33, 34 und 35 ein- und ausrückbar.

Bei eingerückter Schaltkupplung 26 erfolgt der Antrieb der Treibwellen über die Zahnradanordnung 24, 27 und 29, dabei sind die Schaltkupplung 33 eingerückt und die Schaltkupplungen 34 und 35 ausgerückt. Bei ausgerückter Schaltkupplung 26 erfolgt der Antrieb der Treibwellen über die Zahnradanordnung 25, 28 und 30. Dabei sind die Schaltkupplung 33 ausgerückt und die Schaltkupplungen 34 und 35 eingerückt.

## Patentansprüche

1. Walzblock insbesondere zum Fertigwalzen in Hochgeschwindigkeits-Drahtwalzwerken mit mehreren hintereinanderliegenden, abwechselnd rechtwinklig zueinander versetzten Walzeinheiten, die durch zwei beiderseits der Walzlinie parallel zu dieser verlaufende Treibwellen angetrieben sind, und mit einem vorgeschalteten Verteilergetriebe zum Antrieb der beiden Treibwellen von einem gemeinsamen Antriebsmotor bei regelbarer Drehzahl der Treibwellen, dadurch gekennzeichnet, daß das Verteilergetriebe als Schaltgetriebe zur Erzeugung verschiedener Drehzahlen der beiden Treibwellen bei gleichbleibendem Drehzahlverhältnis der beiden Treibwellen untereinander, daß das Schaltgetriebe als mechanisches Getriebe mit einer Eintriebswelle (1; 23) und zwei zu den Treibwellen führenden Austriebswellen (16, 21; 31, 32) sowie zwei über ein- und ausrückbare Schaltkupplungen (5, 17, 18, 22; 26, 33, 34, 35) wechselweise betreibbaren Zahnradanordnungen ausgebildet ist sowie daß auf der Eintriebswelle (1; 23) zwei mit je zwei auf den Austriebswellen (16, 21; 31, 32) angeordneten Zahnrädern (14, 15, 19, 20; 27, 28, 29, 30) kämmende Zahnräder (24, 25) angeordnet sind und daß die der einen Zahnradanordnung zugeordneten Zahnräder auf den Austriebswellen (16, 21; 31, 32) und das der anderen Zahnradanordnung zugeordnete Zahnrad (2; 24) auf der Einiriebsweiie (1; 23) sowie eines der beiden mit diesem kämmenden Zahnräder (14; 27) auf einer Austriebswelle (15; 31) durch eine Schaltkupplung (17; 33) ein- und ausrückbar sind.

2. Walzblock nach Anspruch 1, dadurch gekennzeichnet, daß jeder der beiden die Treibwellen antreibenden Austriebswellen (16, 21; 31, 32) des Verteilergetriebes ein vorzugsweise hydraulisches Regelgetriebe zugeordnet ist.

3. Walzblock nach Anspruch 1, dadurch gekennzeichnet, daß der vom Antriebsmotor angetriebenen Eintriebswelle (1, 23) des Verteilergetriebes ein vorzugsweise hydraulisches Regelgetriebe zugeordnet ist.

## Claims

1. A rolling mill drive, more particularly for finish rolling in high speed wire rolling mills and having: a - number of rolling units which are disposed in series alternately offset at right angles to one another and are driven by two driving shafts extending on both sides of the rolling line parallel therewith; and a connected distributor gear for driving the two driving shafts from a common driving motor at a controllable driving shaft speed, characterized in that the distributor gear is constructed in the form of a change speed gear for producing different speeds of the two driving shafts with a constant speed ratio between the two driving shafts; the change speed gear is constructed in the form of a mechanical gear having an input shaft (1; 23), two output shafts (16, 21; 31, 32) extending to the driving shafts, and two gear wheel arrangements which can be driven alternately via engageable and disengageable clutches (5, 17, 18, 22; 26, 33, 34, 35); two gear wheels (24, 25) disposed on the input shaft (1; 23) each mesh with two gear wheels (14, 15, 19, 20; 27, 28, 29, 30) disposed on the output shafts (16, 21; 31, 32); and the gear wheels on the output schafts (16, 21; 31, 32) associated with one gear wheel arrangement, the gear wheel (2; 24) on the input shaft (1; 23) associated with the other gear wheel arrangement, and one of the two gear wheels (14; 27) on an output shaft (16; 31) and meshing with the gear wheel (2; 24) can all be engaged and disengaged via a clutch (17; 33).

2. A rolling mill drive according to claim 1, characterized in that a preferably hydraulic variable speed gear is associated with each of the two output shafts (16, 21; 31, 32) of the distributor gear which drive the driving shafts.

3. A rolling mill drive according to claim 1, characterized in that a preferably hydraulic variable speed gear is associated with the input shaft (1, 23) of the distributor gear which is driven by the driving motor.

## Revendications

1. Bloc de laminoir, en particulier pour le laminage de finition dans des laminoirs à fil à haute vitesse comprenant plusieurs unités de laminage placées les unes derrière les autres, alternativement décalées à angle droit les unes par rapport aux autres, entraînées au moyen de deux arbres de transmission s'étendant des deux côté de la ligne de laminage et parallèlement à celle-ci, et comprenante boîte de distribution placée en amont pour l'entraînement des deux arbres de transmission depuis un moteur d'en- . traînement commun, avec une vitesse réglable des arbres de transmission, caractérisé en ce que la boîte de distribution est réalisée sous forme de boîte de vitesses pour produire différentes vitesses de rotation des deux arbres de transmission avec un rapport des vitesses de rotation des deux arbres de transmission entre eux qui reste constant, en ce que la boîte de vitesse est réalisée sous forme de boîte de vitesse mécanique avec un arbre d'entrée (1; 23) et deux arbres de sortie (16, 21; 31, 32) menant aux arbres de transmission, ainsi que sous forme de deux agencements de roues dentées appelés à fonctionner alternativement par l'intermédiaire de deux embrayages (5, 17, 18, 22; 26, 33, 34, 35) embrayables et débrayables et en ce que deux roues dentées (24, 25) engrenant avec chaque fois deux roues dentées (14, 15, 19, 20; 27, 28, 29, 30) sur les arbres de sortie (16, 21; 31, 32) sont disposées sur l'arbre d'entrée (1; 23) et en ce que les roues dentées situées sur les arbres de sortie (16, 21; 31, 32) et associées à l'un des agencements à roues dentées et la roue denté& (2; 24) située sur l'arbre d'entrée (1; 23) et associée à l'autre agencement à roues dentées, ainsi que l'une des deux roues dentées (14; 27) engrenant avec celle-ci sont embrayables et débrayables sur un arbre de sortie (16; 31), au moyen d'un embrayage (17; 33).

2. Bloc de laminoir selon la revendication 1, caractérisé en ce qu'une transmission réglable, de préférence hydraulique, est associée à chacun des deux arbres d'entraînement (16, 21; 32, 32) de la boîte de distribution entraînant les arbres de transmission.

3. Bloc de laminoir selon la revendication 1, caractérisé en ce qu'une transmission réglable, de préférence hydraulique, est associée à l'arbre d'entrée (1, 23) de la boîte de répartition qui est entraîné par le moteur d'entraînement.
